# EUROPÄISCHE PATENTSCHRIFT

(11) **EP 0 126 911 B1**
(45) Veröffentlichungstag und Bekanntmachung des Hinweises auf die Patenterteilung: **30.03.1988**
(21) Anmeldenummer: 84103854.0
(22) Anmeldetag: 06.04.1984
(51) Int. Cl.: E05D 3/02, E05D 7/00, B21D 53/40

(54) **Bandförmiges Werkstück aus Scharnieren**
Hinge assembly strip
Pièce à usiner des charnières en forme de bande

(30) Priorität: 24.05.1983 DE 8315202 U
(43) Veröffentlichungstag der Anmeldung: 05.12.1984
(73) Patentinhaber: Schmale GmbH. & Co. KG., D-58511 Lüdenscheid (DE)
(72) Erfinder: Schmale, Karl Ernst, D-5880 Lüdenscheid (DE)
(74) Vertreter: Dörner, Lothar, Dipl.-Ing.

(56) Entgegenhaltungen:
- DE-A- 1 925 709
- DE-U- 7 925 710
- DE-U- 8 235 550

## Beschreibung

Die Erfindung bezieht sich auf ein bandförmiges Werkstück aus Scharnieren, bei dem jeweils zwei benachbarte Scharniere an den Stirnseiten formschlüssig miteinander verbunden sind, von denen jedes zwei Scharnierlappen aufweist, die an den aneinanderstossenden Kanten mittels einer Scharnierrolle und eines Scharnierdrahts schwenkbar miteinander verbunden, mit Eintreibspitzen zur reibschlüssigen Einbringung in mit dem Scharnier schwenkbar zu verbindende Teile versehen und entlang den freien Kanten im wesentlichen rechtwinklig abgebogen sind.

Bandförmige Werstücke der vorgenannten Art sind bekannt (DE-U-7 925 710; DE-U-8 235 550). Sie liegen in der Form eines Streifens oder - wegen der möglichen grossen Zahl der Scharniere pro bandförmigem Werkstück bevorzugt- in der Form einer Rolle vor, bei der spiralförmig das Werkstück Lage an Lage aufgerollt ist. Die bandförmigen Werkstücke werden mittels eines Werkzeugs schrittweise einer Anschlagmaschine zugeführt, in der die Scharniere gleichzeitig abgeschnitten - vereinzelt - und mit dem einen Scharnierlappen an einen Deckel, mit dem anderen Scharnierlappen an ein Unterteil eines kastenförmigen Anschlagguts, z. B. eines Kastens, Etuis oder einer Schachtel aus Holz, Karton oder Kunststoff, befestigt werden. Die Scharnierlappen weisen zu diesem Zweck Eintreibspitzen auf. Durch die abgebogenen freien Kanten hat das einzelne Scharnier selbst die Form eines deckellosen kästchenförmigen Behälters, ist also besonders verwindungssteif, wie es beispielsweise für grössere Behälter, wie Koffer, Kästen oder dgl., vorteilhaft ist. Bei den bekannten bandförmigen Werkstücken sind die Eintreibspitzen an den freien Kanten der Scharnierlappen in den abgewinkelten Ebenen vorgesehen. Das engt die Ausgestaltung des einzelnen Scharniers und seine Verwendbarkeit bei dem Anschlaggut ein. Bei dem Werkstück nach DE-U-7 925 710 kommt hinzu, dass die materialeinheitliche Verbindung stirnseitig benachbarter Scharnierlappen eine weitere Beschränkung in der Anwendung darstellt; bei dem nach DE-U-8 235 550, dass die Verbindung über den durchgehenden Scharnierdraht an letzterem zwischen den Scharnieren Verformungen für die Abstandhalterung erfordert.

Der Erfindung liegt die Aufgabe zugrunde, ein bandförmiges Werkstück der eingangs genannten Art so auszubilden, dass die Eintreibspitzen innerhalb des Scharniers unabhängig von der Ausgestaltung der Scharnierlappen anzuordnen sind. Gemäss der Erfindung wird diese Aufgabe dadurch gelöst, dass die Scharniere über eine das Werkstück durchsetzende Spitzenbrücke miteinander verbunden sind, die die Eintreibspitzen abgewinkelt im Bereich des Scharniers aufweist. In Weiterbildung der Erfindung ist die Spitzenbrücke von zwei entlang dem gesamten Werkstück parallel verlaufenden schmalen Bändern gebildet, von denen das eine von den Scharnierlappen auf der einen Seite, das andere von den Scharnierlappen auf der anderen Seite des Werkstücks gehalten ist.

Bei der Erfindung ist die Spitzenbrücke ein von den Scharnierlappen konstruktiv selbständiges, von diesen formschlüssig gehaltenes Teil. Das macht es möglich, das einzelne Scharnier unabhängig von der Lage der Eintreibspitzen nur den Notwendigkeiten des Anschlagguts anzupassen. Ausserdem vereinfacht es die Zusammenfügung der einzelnen Scharniere zu dem Werkstück und deren Vereinzeln in der Anschlagmaschine.

Ausgestaltungen und Weiterbildungen der Erfindung sind in den Unteransprüchen 3 bis 5 angegeben. Im folgenden wird die Erfindung anhand eines Ausführungsbeispiels erläutert. Es zeigt
Fig. 1 die Ansicht eines Ausschnitts aus einem bandförmigen Werkstück;
Fig. 2 eine Seitenansicht des in Fig. 1 dargestellten Ausschnitts.

Jedes bandförmige Werkstück besteht aus einer Vielzahl von Scharnieren, von denen in der Zeichnung jeweils nur drei Scharniere dargestellt sind. An beiden Seiten der dargestellten Scharniere ist also das bandförmige Werkstück theoretisch endlos fortgesetzt. Dieses bandförmige Werkstück wird - wie eingangs beschrieben - zu Streifen oder Rollen zusammengefasst, aufbewahrt, transportiert und mittels eines Werkzeugs in einer Anschlagmaschine vereinzelt und an behälterförmiges Anschlaggut angeschlagen.

Jedes Scharnier besteht aus zwei Scharnierlappen 1 und 2. An den einander zugewandten Seitenkanten ist der Scharnierlappen 1 als Rolle 3, der Scharnierlappen 2 als Rolle 4 ausgebildet. Die Rollen 3 und 4 greifen kammartig ineinander und sind von einem in der Zeichnung nicht sichtbaren Scharnierdraht durchsetzt. Die Rollen 3 und 4 bilden mit dem Scharnierdraht je ein Scharniergelenk. Entlang den anderen Kanten sind die Scharnierlappen 1 und 2 im wesentlichen rechtwinklig abgebogen; es entstehen Stirnflächen 5 und Seitenflächen 6.

Die einzelnen Scharniere sind über eine das Werkstück durchsetzende Spitzenbrücke miteinander verbunden. Die Spitzenbrücke ist von zwei entlang dem gesamten Werkstück parallel verlaufenden schmalen Bändern 7, 8 gebildet. Das eine Band 7 ist von den Scharnierlappen 1 auf der einen Seite, das Band 8 von den Scharnierlappen 2 auf der anderen Seite des Werkstücks gehalten. Zu diesem Zweck weisen die Scharnierlappen 1 und 2 im Anschluss an ihre Stirnflächen 5 von den Seitenflächen 6 ausgehende nach innen verlaufende Zungen 9 auf. Mit den Zungen 9 sind die Bänder 7 oder 8 von innen gegen die Scharnierlappen 1 und 2 gedrückt. Aus den Bändern 7 und 8 sind Eintreibspitzen 11 herausgedrückt. Die Eintreibspitzen 11 sind aus den Bändern 7 und 8 ausgestossen und abgewinkelt. Die Eintreibspitzen 11 befinden sich innerhalb des einzelnen Scharniers im Abstand von den Stirnflächen 5 und den Seitenflächen 6. Im Ausführungsbeispiel haben die Eintreibspitzen die Form von Spitzen nach Art gleichschenkliger spitzwinkliger Dreiecke. Andere Ausgestaltungen, z. B. stiftartige oder an den freien Enden widerhakenartige Eintreibspitzen, sind verwendbar. Die Eintreibspitzen 11 können statt in Längs- in Querrichtung ausgespart sein. Statt zweier Eintreibspitzen 11 pro Scharnierlappen 1 oder 2 können mehr Eintreibspitzen notwendig sein. Allgemein sind die Eintreibspitzen in Ausgestaltung, Anordnung und Zahl dem Anschlaggut anzupassen.

Jedes Band 7 oder 8 weist zwischen den Stirnflächen 5 jedes Scharnierlappens 1 oder 2 eine Breite auf, die geringer ist als die kleinste Breite des Scharnierlappens. In dem die Stirnflächen 5 durchsetzenden Teil sowie in dem Teil zwischen den Scharnierlappen 1 oder 2 weist jedes der Bänder zumindest an einer Längskante, im Ausführungsbeispiel an der jeweils äusseren Längskante, unter Bildung je eines Anschlags 12 für jeden der in Längsrichtung benachbarten Scharnierlappen 1 oder 2 eine Ausnehmung 13 auf. Auf diese Weise ist jedes Scharnier in Längsrichtung des Werkstücks durch die Spitzenbrücke fixiert. Da nicht ein Scharnierdraht, sondern nur ein schmales Stück der Bänder 7, 8 abgetrennt werden muss, ist auch der Anschlagvorgang vereinfacht.

## Patentansprüche

1. Bandförmiges Werkstück aus Scharnieren, bei dem jeweils zwei benachbarte Scharniere an den Stirnseiten formschlüssig miteinander verbunden sind, von denen jedes zwei Scharnierlappen (1; 2) aufweist, die an den aneinanderstossenden Kanten mittels einer Scharnierrolle (3; 4) und eines Scharnierdrahts schwenkbar miteinander verbunden, mit Eintreibspitzen (11) zur reibschlüssigen Einbringung in mit dem Scharnier schwenkbar zu verbindende Teile versehen und entlang den freien Kanten im wesentlichen rechtwinklig abgebogen sind, dadurch gekennzeichnet, dass die Scharniere über eine das Werkstück durchsetzende Spitzenbrücke miteinander verbunden sind, die die Eintreibspitzen (11) abgewinkelt im Bereich des Scharniers aufweist.

2. Werkstück nach Anspruch 1, dadurch gekennzeichnet, dass die Spitzenbrücke von zwei entlang dem gesamten Werkstück parallel verlaufenden schmalen Bändern (7; 8) gebildet ist, von denen das eine von den Scharnierlappen (1) auf der einen Seite, das andere von den Scharnierlappen (2) auf der anderen Seite des Werkstücks gehalten ist.

3. Werkstück nach Anspruch 1 oder 2, dadurch gekennzeichnet, dass die Eintreibspitzen (11) aus den die Spitzenbrücke bildenden Bändern (7; 8) ausgestossen und abgewinkelt sind.

4. Werkstück nach Anspruch 2 oder 3, dadurch gekennzeichnet, dass jedes Band (7; 8) innerhalb jedes Scharniers von mindestens zwei an den Scharnierlappen (1; 2) befestigten Zungen (9) gehalten ist.

5. Werkstück nach Anspruch 4, dadurch gekennzeichnet, dass jedes Band (7; 8) zwischen den Stirnflächen (5) jedes Scharnierlappens (1; 2) eine Breite geringer als die kleinste Breite des Scharnierlappens aufweist und in dem die Stirnfläche durchsetzenden sowie in dem Teil zwischen den Scharnierlappen zumindest an einer Längskante unter Bildung je eines Anschlags (12) für jeden der in Längsrichtung benachbarten Scharnierlappen verengt ausgeführt ist.

## Claims

1. Striplike workpiece of hinges, in which two respective adjacent hinges are connected rigidly at the front ends, each of which comprises two hinge flanges (1, 2), which are pivotably connected together at their adjacent edges by a hinge roller (3, 4) and a hinge wire, and are provided with attachment spikes (11) for frictional insertion into parts to be pivotably connected to the hinge which are bent substantially at right angles along their free edges, characterized in that the hinges are connected by a spike bridge passing through the workpiece which comprises the attachment spikes (11) angled in the area of the hinge.

2. Workpiece as claimed in claim 1, characterized in that the spike bridge is formed by two narrow strips (7, 8) extending in parallel along the entire workpiece, one of which is held by the hinge flange (1) on one side of the workpiece, and the other of which is held by the hinge flange (2) on the other side of the workpiece.

3. Workpiece as claimed in claim 1 or 2, characterized in that the attachment spikes (11) on the strips (7, 8) forming the spike bridge are projected and angled.

4. Workpiece as claimed in claim 2 or 3, characterized in that each strip (7, 8) is held inside each hinge by at least two tongues (9) fastened on the hinge flanges (1, 2).

5. Workpiece as claimed in claim 4, characterized in that each strip (7, 8) has a width between the front faces (5) of each hinge flange (1, 2) which is smaller than the smallest width of the hinge flanges and is narrowed in the part penetrating into the front face and in the part between the hinge flange at least on one longitudinal edge forming a respective contact (12) for each of the hinge flanges adjacent in the longitudinal direction.

## Revendications

1. Pièce en forme de bande composée de charnières, dans laquelle deux charnières voisines sont chaque fois reliées entre elles en liaison de forme au niveau des côtés frontaux, chacune desquelles charnières présente deux volets (1; 2) qui, reliés entre eux au niveau des bords placés bout à bout au moyen d'un élément cylindrique (3; 4) et d'un fil de charnière de manière à pouvoir pivoter, sont munis de pointes à enfoncer (11) destinées à être introduites en liaison de frottement dans des éléments à relier à la charnière de façon à pouvoir pivoter et sont repliés sensiblement à angle droit le long des bords libres, caractérisée en ce que les charnières sont reliées entre elles par l'intermédiaire d'un pont à pointes traversant la pièce et qui présente les pointes à enfoncer (11), repliées, dans la région de la charnière.

2. Pièce sélon la revendication 1, caractérisée en ce que le pont à pointes est formé de deux bandes étroites (7; 8) s'étendant parallèlement le long de l'ensemble de la pièce et l'une desquelles est retenue par les volets de charnière (1) situés d'un côté et l'autre par les volets de charnière (2) situés de l'autre côté de la pièce.

3. Pièce selon la revendication 1 ou 2, caractérisée en ce que les pointes à enfoncer (11) sont repoussées en dehors des bandes (7; 8) constitutives du pont à pointes et sont repliées.

4. Pièce selon la revendication 2 ou 3, caractérisée en ce que chaque bande (7; 8) est retenue à l'intérieur de chaque charnière par au moins deux languettes (9) fixées aux volets de charnière (1; 2).

5. Pièce selon la revendication 4, caractérisée en ce que chaque bande (7; 8) présente entre les faces frontales de chaque volet de charnière (1; 2) une largeur inférieure à la largeur minimale du volet de charnière et, dans la partie traversant la face frontale ainsi que dans la partie située entre les volets de charnière, est réalisée, au moins au niveau d'un bord longitudinal, de manière rétrécie de façon à former chaque fois une butée (12) pour chaque volet de charnière avoisinant dans la direction longitudinale.
